# EUROPÄISCHE PATENTSCHRIFT

(11) **EP 3 351 712 B1**
(45) Veröffentlichungstag und Bekanntmachung des Hinweises auf die Patenterteilung: **27.05.2020**
(21) Anmeldenummer: 18150719.5
(22) Anmeldetag: 09.01.2018
(51) Int. Cl.: E05B 65/00, E05B 67/38, E05C 19/18

(54) **VERRIEGELUNGSSCHELLE ZUR SICHERUNG EINES TORS AN EINEM ZAUNPFOSTEN**
LOCKING CLAMP FOR SECURING A GATE TO A FENCE POST
COLLIER DE SERRAGE À VERROUILLAGE PERMETTANT DE FIXER UNE PORTE SUR UN MONTANT POUR CLÔTURE

(30) Priorität: 19.01.2017 DE 102017101029
(43) Veröffentlichungstag der Anmeldung: 25.07.2018
(73) Patentinhaber: ABUS August Bremicker Söhne KG, 58300 Wetter-Volmarstein (DE)
(72) Erfinder:
(74) Vertreter: Manitz Finsterwald Patent- und Rechtsanwaltspartnerschaft mbB

(56) Entgegenhaltungen:
- WO-A1-93/22534
- DE-A1- 3 816 765
- JP-A- 2003 284 229
- US-A- 966 339
- US-A- 4 548 058
- US-A- 4 949 560
- US-B1- 6 990 839

## Beschreibung

Die vorliegende Erfindung betrifft eine Sicherungsschelle zur Sicherung zweier benachbarter Körper aneinander und insbesondere eine Verriegelungsschelle, mit der sich beispielsweise ein Tor oder ein Gatter an einem Zaunpfosten, beispielsweise eines Weidezauns, oder beispielsweise an einem anderen Tor- bzw. Türflügel sichern lässt. Solch eine Schelle, die die Merkmale des Oberbegriffs des Anspruchs 1 aufweist, ist beispielsweise aus der JP 2003 284229 A bekannt.

Eine der Art nach im Wesentlichen vergleichbare Schelle geht ferner aus den Druckschriften US 996 339 A, US 6 990 839 B1 und WO 93/22534 A1 hervor, wobei jedoch die Laschen der Schelle der WO 93/22534 A1 keine Bohrung zur Aufnahme des Schließbügels eines Hangschlosses aufweisen. Bezüglich des weitergehenden Standes der Technik sei an dieser Stelle auf die Druckschriften US 4 949 560 A, DE 38 16 765 A1 und US 4 548 058 A verwiesen.

Zufahrtstore sowie Schiebetore mit Rundprofil sowie Gatter oder Tore von Weidezäunen werden häufig mit Hilfe von Gliederketten gesichert, indem solch eine Gliederkette um das Tor und einen benachbarten Pfosten herumgewickelt und anschließend die Kette mit einem Hangschloss gesichert wird. Obwohl derartige Gliederketten aus gehärtetem Stahl gefertigt sein können, lassen sie sich dennoch durch mechanische Gewalteinwirkung mit Hilfe von Bolzenschneidern, Sägen, Brecheisen, Feilen oder dergleichen zerstören bzw. aufbrechen. Gleichermaßen können Hangschlösser durch Gewalteinwirkung mit Hilfe entsprechender Werkzeuge aufgebrochen werden, selbst wenn der Schließbügel aus gehärtetem Stahl besteht.

Ferner kann zur Sicherung zweier benachbarter Körper aneinander, wie beispielweise zur Sicherung eines Tors an einem Zaunpfosten, eine Verriegelungsschelle zum Einsatz kommen, die zwei gelenkig verbundene Bügel aufweist, die zusammen in ihrem Innern einen Bereich zur Aufnahme der beiden benachbarten Körper umgeben. An jeden der Bügel ist in der Nähe seines freien Endes jeweils ein Blech angeschweißt, das ein Loch zur Aufnahme eines Schließbügels eines Hangschlosses aufweist. Die Bleche sind dabei derart orientiert und von außen leicht zugänglich, dass die Bleche durch mechanische Gewalteinwirkung manipuliert werden können, was zur Folge hat, dass die jeweilige Schweißnaht bricht bzw. reißt.

Der Erfindung liegt die Aufgabe zugrunde, eine Verriegelungsvorrichtung anzugeben, mit der sich zwei benachbarte Körper aneinander sichern lassen, beispielsweise ein Tor an einem Zaunpfosten, wobei die Vorrichtung möglichst stabil sein sollte, um auch der Einwirkung mechanischer Gewalt standhalten zu können.

Diese Aufgabe wird erfindungsgemäß durch eine Verriegelungsschelle mit den Merkmalen des Anspruchs 1 zur Sicherung zweier benachbarter Körper aneinander, insbesondere zur Sicherung eines Tors an einem Zaunpfosten, gelöst, die einen ersten Bügel und einen zweiten Bügel aufweist, der zusammen mit dem ersten Bügel einen Bereich zur Aufnahme der beiden benachbarten Körper umgibt, wobei die Bügel jeweils ein erstes Ende sowie ein zweites Ende aufweisen und an ihren ersten Enden gelenkig miteinander verbunden sind, so dass die Bügel zwischen einer offenen Stellung der Verriegelungsschelle, in der die Verriegelungsschelle um die beiden benachbarten Körper angeordnet werden kann, und einer geschlossenen Stellung verschwenkbar sind, in der die Bügel zusammen den Bereich zur Aufnahme der beiden benachbarten Körper umgeben, wobei jeder der Bügel an seinem zweiten Ende eine Lasche ausbildet, die im Wesentlichen senkrecht zu dem zweiten Ende des jeweiligen Bügels orientiert ist und zumindest eine Bohrung aufweist, und wobei die Laschen der Bügel in der geschlossenen Stellung im Wesentlichen planparallel zueinander zu liegen kommen, so dass zur Sicherung der Bügel aneinander ein Hangschloss mit seinem Schließbügel in die Bohrungen der Laschen eingehängt werden kann. Zumindest eine der Laschen bildet einen abgewinkelten Endabschnitt aus, wobei die Verriegelungsschelle spiegelsymmetrisch bezüglich einer Ebene ausgebildet ist, die senkrecht zur Gelenkachse der Verriegelungsschelle orientiert ist.

Beispielsweise können die Bügel aus Stahlblech, vorzugsweise aus gehärtetem Stahlblech, und somit verhältnismäßig massiv ausgebildet sein, wodurch die Verriegelungsschelle durch Einwirkung mechanischer Gewalt nicht oder nur in geringem Maße manipuliert und/oder beschädigt werden kann. Im Unterschied zu herkömmlichen Gliederketten weist die erfindungsgemäße Verriegelungsschelle somit einen größeren Widerstand gegenüber mechanischer Gewalteinwirkung auf.

Ferner kommt hinzu, dass die erfindungsgemäße Verriegelungsschelle auch den Zugriff auf ein Hangschloss und insbesondere auf dessen Schließbügel zur Sicherung der Bügel der Verriegelungsschelle aneinander erschwert, da die Laschen der Bügel der Verriegelungsschelle in der geschlossenen Stellung der Verriegelungsschelle planparallel und mit geringem Abstand zueinander zu liegen kommen, so dass der Schließbügel eines in die Bohrung der Laschen eingehängten Hangschlosses durch den Spalt zwischen den beiden Laschen nicht oder kaum von außen zugänglich ist. Der Spalt, der in der geschlossenen Stellung der Verriegelungsschelle zwischen den beiden Laschen gebildet wird, weist vorzugsweise ein Spaltmaß auf, das geringer als die Dicke des Stahlblechs und insbesondere vorzugsweise geringer als die Hälfte der Dicke des Stahlblechs ist, aus dem die Bügel gefertigt sind. Der Spalt ist somit so klein, dass ein Zugriff auf den Schließbügel durch den Spalt beispielsweise mit einem Bolzenschneider, einem Hebelwerkzeug oder einer Säge verhindert wird. Die beiden Laschen können in der geschlossenen Stellung jedoch auch planparallel direkt aneinander zu liegen kommen, d.h. ohne einen Spalt dazwischen zu bilden, wodurch die Verriegelungsschelle noch weniger Angriffsstellen für mechanische Gewalteinwirkung bietet. Ferner lässt sich aufgrund der Orientierung der Laschen die Verriegelungsschelle mittels eines sogenannten Diskusschlosses sichern, wodurch die Verriegelungsschelle bzw. das Schloss in gewohnter Weise wie der Schließzylinder in einem Schlosskasten von vorne bedient werden kann. Des Weiteren erlaubt die erfindungsgemäße Verriegelungsschelle eine beidseitige Montage, da die Schelle spiegelsymmetrisch bezüglich einer Ebene ausgebildet ist, die senkrecht zur Gelenkachse der Schelle orientiert ist.

Im Folgenden werden bevorzugte Ausführungsformen der erfindungsgemäßen Verriegelungsschelle beschrieben, wobei sich weitere Ausführungsformen auch aus der Figurenbeschreibung, den abhängigen Ansprüchen sowie den Zeichnungen ergeben können.

So ist es gemäß einer Ausführungsform vorgesehen, dass der jeweilige Bügel einschließlich seiner Lasche aus einem Stück gefertigt sein kann. Bei der Lasche und dem Bügel handelt als sich also nicht etwa um zwei zunächst separat handhabbare Teile, die erste im Rahmen der Fertigung beispielsweise durch Schweißen miteinander verbunden werden. Vielmehr ist es erfindungsgemäß vorgesehen, dass der jeweilige Bügel einschließlich seiner Lasche aus einem Stück wie beispielsweise aus ein und demselben Blechrohling gefertigt sein kann, welcher in Form gebogen wird, um den jeweiligen Bügel samt seiner zugehörigen Lasche zu bilden. Es existieren also in vorteilhafter Weise keine Stoß- oder Verbindungsstellen zwischen Lasche und Bügel, welche in aller Regel leicht manipulierbare Schwachstellen darstellen.

Gemäß einer weiteren Ausführungsform kann der abgewinkelte Endabschnitt senkrecht zu der Lasche orientiert sein und erstreckt sich somit im Wesentlichen parallel zu dem zweiten Ende des jeweiligen Bügels, da die Lasche ebenfalls senkrecht zu dem zweiten Bügelende orientiert ist.

Gemäß einer bevorzugten Ausführungsform kann es vorgesehen sein, dass beide Laschen einen abgewinkelten Endabschnitt ausbilden, wobei diese Endabschnitte derart orientiert sind, dass sie in der geschlossenen Stellung der Verriegelungsschelle von den jeweiligen Laschen in zueinander entgegengesetzten Richtungen abstehen. Die beiden abgewinkelten Endabschnitte erstrecken sich somit in der geschlossenen Stellung der Verriegelungsschelle in einer gemeinsamen Flucht und verdecken somit ein in die Laschen bzw. deren Bohrungen eingehängtes Hangschloss, wodurch ein unbefugter Zugriff auf selbiges erschwert wird. Die abgewinkelten Endabschnitte stellen somit einen effektiven Schutz für den Schließbügel eines Hangschlosses dar, da die abgewinkelten Endabschnitte einen Zugriff mittels eines Bolzenschneiders auf den Schließbügel eines Hangschlosses verhindern.

Diese Ausführungsform, bei der jede der beiden Laschen einen abgewinkelten Endabschnitt ausbildet, wobei diese Endabschnitte derart orientiert sind, dass sie in der geschlossenen Stellung der Verriegelungsschelle von den Laschen in zueinander entgegengesetzten Richtungen abstehen, erweist sich ferner dahingehend als vorteilhaft, dass zwischen dem jeweiligen abgewinkelten Endabschnitt und dem zugehörigen Bügel ein Zwischenraum gebildet wird, der es ermöglicht, in der geschlossenen Stellung der Verriegelungsschelle ein Hangschloss bzw. dessen Schließbügel zur Sicherung der Bügel der Verriegelungsschelle aneinander über die beiden Laschen zu hängen, um so die geschlossene Stellung der Verriegelungsschelle zu sichern. Die beiden abgewinkelten Endabschnitte der Laschen verhindern somit, dass ein derart über die beiden Laschen gehängtes Hangschloss von den beiden Laschen entfernt werden kann. Ist also beispielsweise in einer bestimmten Situation nur ein Hangschloss verfügbar, dessen Schließbügel nicht durch die Bohrungen der beiden Laschen hindurchpasst, so kann dieses Hangschloss in der zuvor beschriebenen Weise in der geschlossenen Stellung der Verriegelungsschelle über die beiden Laschen gehängt werden, wobei die beiden abgewinkelten Endabschnitte verhindern, dass das so angebrachte Hangschloss von den beiden Laschen entfernt werden kann. Mit anderen Worten ist also der Schließbügel eines derart über die beiden Laschen gehängtes Hangschlosses in dem Zwischenraum gefangen, der zwischen dem abgewinkelten Endabschnitt einer jeden Lasche und dem zweiten Ende des jeweils zugehörigen Bügels gebildet wird.

Gemäß einer weiteren Ausführungsform kann der abgewinkelte Endabschnitt zumindest einer Lasche jedoch auch so orientiert sein, dass er in der geschlossenen Stellung der Verriegelungsschelle ein freies Ende der jeweils anderen Lasche zumindest teilweise überdeckt. Beispielsweise kann nur eine Lasche einen abgewinkelten Endabschnitt aufweisen, wobei sich dieser abgewinkelte Endabschnitt über die gesamte Höhe der Lasche hinweg erstreckt, so dass er in der geschlossenen Stellung der Verriegelungsschelle das freie Ende der anderen Lasche über ihre gesamte Höhe hinweg überdeckt.

Gemäß einer anderen Ausführungsform können jedoch auch beide Laschen einen oder mehrere abgewinkelte Endabschnitte aufweisen, die in der geschlossenen Stellung der Verriegelungsschelle das freie Ende der jeweils anderen Lasche teilweise überdecken. Vorzugsweise stehen die abgewinkelten Endabschnitte der einen Lasche mit den abgewinkelten Endabschnitten der anderen Lasche bei dieser Ausführungsform in Eingriff, wozu die abgewinkelten Endabschnitte der einen Lasche gegenüber den abgewinkelten Endabschnitten der anderen Lasche einen Versatz aufweisen. Somit können die abgewinkelten Endabschnitte der beiden Laschen in der geschlossenen Stellung der Verriegelungsschelle vorzugsweise formschlüssig miteinander im Sinne einer Nut-Feder-Verbindung in Eingriff gelangen, wodurch ein etwaiger Spalt zwischen den beiden Laschen zugunsten der Erhöhung des Widerstands der Verriegelungsschelle gegen äußere Gewalteinwirkung weiter erhöht wird, da die Einführung eines Hebelwerkzeugs in den Spalt zum Aufhebeln der Verriegelungsschelle erschwert oder gar unmöglich gemacht wird.

Gemäß noch einer weiteren Ausführungsform kann die Lasche eines jeweiligen Bügels mehrere Bohrungen aufweisen, die vorzugsweise unterschiedlich groß sind, wobei die jeweiligen Bohrungen der Bügel in der geschlossenen Stellung der Verriegelungsschelle miteinander fluchten. Zur Sicherung der Bügel aneinander können somit unterschiedliche Hangschlösser, die insbesondere auch unterschiedlich lange und/oder unterschiedlich starke Schließbügel aufweisen können, zum Einsatz kommen, wobei bei Bedarf auch mehrere Hangschlösser gleichzeitig durch die Bohrungen der beiden Laschen eingehängt werden können, um so für zusätzliche Sicherheit zu sorgen.

Nachfolgend wird eine beispielhafte Ausführungsform einer erfindungsgemäßen Verriegelungsschelle unter Bezugnahme auf eine einzige Figur erläutert, wobei
- Fig. 1: eine perspektivische Darstellung einer exemplarischen Ausführungsform einer erfindungsgemäßen Verriegelungsschelle zeigt.

Die Fig. 1 zeigt eine perspektivische Darstellung einer Ausführungsform einer erfindungsgemäßen Verriegelungsschelle 10, mit der sich zwei zueinander benachbarte Körper wie beispielsweise ein Tor und ein Zaunpfosten (nicht dargestellt) aneinander sichern lassen. Hierzu weist die Verriegelungsschelle 10 einen ersten Bügel 11 und einen zweiten Bügel 12 auf, der zusammen mit dem ersten Bügel 11 im Innern einen Bereich 14 zur Aufnahme zweier benachbarten Körper umgibt. Bei der hier dargestellten Ausführungsform weist der erste Bügel 11 einen im Wesentlichen U-förmigen ersten Bügelabschnitt 21 auf und in entsprechender Weise weist der zweite Bügel 12 einen im Wesentlichen U-förmigen zweiten Bügelabschnitt 22 auf, so dass der erste Bügelabschnitt 21 zusammen mit dem zweiten Bügelabschnitt 22 einen im Wesentlichen ovalen bzw. 0-förmigen Aufnahmebereich 14 für zwei benachbarte Körper bildet, die es mit der Verriegelungsschelle 10 aneinander zu sichern gilt.

Der erste Bügelabschnitt 21 weist ein erstes Ende 23 und ein gegenüberliegendes zweites Ende 25 auf. In entsprechender Weise weist auch der zweite Bügelabschnitt 22 ein erstes Ende 24 und ein gegenüberliegendes zweites Ende 26 auf. An ihren ersten Enden 23, 24 sind die beiden Bügel 11, 12 mittels eines Gabelgelenks 15 miteinander verbunden, so dass sie um die Gelenkachse 16 zwischen einer (nicht dargestellten) offenen Stellung, in der die beiden zweiten Enden 25, 26 der beiden Bügelabschnitte 21, 22 weiter als in der Fig. 1 voneinander beabstandet sind, um die Verriegelungsschelle 10 um zwei zueinander benachbarte Körper herumlegen zu können, und der in der Fig. 1 dargestellten geschlossenen Stellung verschwenkt werden können, in der die beiden Bügelabschnitte 21, 22 zusammenwirken, um den Aufnahmebereich 14 zu bilden bzw. denselben zu umgeben.

Wie der Fig. 1 ferner entnommen werden kann, weist der erste Bügel 11 ferner eine erste Lasche 27 auf, welche an dem zweiten Ende 25 des ersten Bügelabschnitts 21 ausgebildet und im Wesentlichen senkrecht zu dem zweiten Ende 25 orientiert ist. In entsprechender Weise weist auch der zweite Bügel 12 eine zweite Lasche 28 auf, welche an dem zweiten Ende 26 des zweiten Bügelabschnitts 22 ausgebildet und im Wesentlichen senkrecht zu dem zweiten Ende 26 orientiert ist. In der dargestellten geschlossenen Stellung der Verriegelungsschelle 10 kommen die beiden Laschen 27, 28 somit planparallel zueinander zu liegen, wobei sie jedoch durch einen Spalt S geringer Größe voneinander beabstandet sind.

Durch die zweite Lasche 28 erstreckt sich eine Durchgangsbohrung 32 hindurch, und in entsprechender Weise erstreckt sich durch die erste Lasche 27 ebenfalls eine Durchgangsbohrung hindurch, welche jedoch in der Fig. 1 nicht erkennbar ist, in der dargestellten geschlossenen Stellung der Verriegelungsschelle 10 jedoch mit der Bohrung 32 in der zweiten Lasche 28 fluchtet. Somit kann zur Sicherung der beiden Bügel 11, 12 aneinander ein Schließbügel eines Hangschlosses durch die Bohrungen in den beiden Laschen 27, 28 hindurchgeführt werden, um so die beiden Bügel 11, 12 mit Hilfe des Hangschlosses aneinander zu sichern, womit gleichzeitig zwei zueinander benachbarte Körper, die von den beiden Bügelabschnitten 21, 22 umgeben werden, durch die Verriegelungsschelle 10 unmittelbar aneinander gesichert sind.

Bei der dargestellten Ausführungsform bildet die erste Lasche 27 einen ersten abgewinkelten Endabschnitt 29 aus und in entsprechender Weise bildet auch die zweite Lasche 28 einen zweiten abgewinkelten Endabschnitt 30 aus. Bei der hier dargestellten Ausführungsform sind die beiden Endabschnitte 29, 30 derart orientiert, dass sie in der geschlossenen Stellung der Verriegelungsschelle 10 von den beiden Laschen 27, 28 in zueinander entgegengesetzten Richtungen abstehen und sich somit in einer gemeinsamen Flucht erstrecken. Der erste Endabschnitt 29 ist somit durch die Lasche 27 von dem ersten Ende 25 des ersten Bügelabschnitts 21 beabstandet und in entsprechender Weise ist auch der zweite abgewinkelte Endabschnitt 30 durch die zweite Lasche 28 von dem zweiten Ende 26 des zweiten Bügelabschnitts 22 beabstandet. Somit kann gegebenenfalls ein Hangschloss bzw. sein Schließbügel auch über die beiden Laschen 27, 28 zur Sicherung der beiden Bügel 11, 12 aneinander gehängt werden, da durch die beiden abgewinkelten Endabschnitte 29, 30 ein derart über die beiden Laschen 27, 29 gehängtes Hangschloss an der Verriegelungsschelle 10 gesichert wird.

Entgegen der dargestellten Ausführungsform mit zwei abgewinkelten Endabschnitten, kann jedoch erfindungsgemäß auch nur die erste Lasche 27 einen abgewinkelten Endabschnitt aufweisen, der entgegen der dargestellten Ausführungsform so orientiert ist, dass er in der geschlossenen Stellung der Verriegelungsschelle 10 das freie Ende der zweiten Lasche 28 zumindest teilweise überdeckt. Obwohl der Spalt S zwischen den beiden Laschen 27, 28 ohnehin kaum Angriffsfläche für ein Hebelwerkzeug oder ähnliches bietet, ist bei dieser Ausführungsform, bei der das freie Ende der einen Lasche 27, 28 durch den abgewinkelten Endabschnitt 30, 29 der anderen Lasche 28, 27 überdeckt wird, der Spalt S von vorne nicht zugänglich, wodurch die erfindungsgemäße Verriegelungsschelle 10 noch weniger manipuliert sein kann.

Ferner ist auch eine Ausführungsform möglich, bei der sowohl die erste Lasche 27 als auch die zweite Lasche 28 jeweils einen oder mehrere abgewinkelte Endabschnitte ausbilden, welche derart orientiert sind, dass sie das freie Ende der jeweils anderen Lasche 28, 27 zumindest teilweise überdecken. Hierzu werden die Endabschnitte der beiden Laschen 27, 28 versetzt zueinander ausgebildet, um im Sinne einer Verzahnung oder einer Nut-Feder-Verbindung im geschlossenen Zustand der Verriegelungsschelle 10 formschlüssig ineinandergreifen zu können. Durch eine derartige Verzahnung der Endabschnitte der beiden Laschen 27, 28 wird die Aufbruchsicherheit der Verriegelungsschelle 10 noch weiter gesteigert, da hierdurch sichergestellt werden kann, dass Scherkräfte, die bei einem Versuch auftreten können, die Verriegelungsschelle 10 aufzuhebeln, nicht allein von dem Schließbügel eines Hangschlosses sondern zusätzlich auch durch die miteinander verzahnten Endabschnitte der Laschen 27, 28 aufgenommen werden.

Bei der erfindungsgemäßen Verriegelungsschelle 10 sind die beiden Bügel 11, 12 einschließlich der jeweiligen Laschen 27, 28 sowie der abgewinkelten Endabschnitte 29, 30 der Laschen 27, 28 aus jeweils einem Stück gefertigt. Beispielsweise kann jeder der beiden Bügel 11, 12 aus einem Blechrohling gefertigt werden, indem derselbe in Form gebogen wird, um den jeweiligen Bügelabschnitt 21, 22, die jeweilige Lasche 27, 28 sowie den Endabschnitt 29, 30 zu bilden. Jeder der beiden Bügel 11, 12 ist somit aus einem Stück gefertigt und setzt sich nicht etwa aus einzelnen Komponenten zusammen, die beispielsweise durch Verschweißen aneinander befestigt werden.

Wie der Fig. 1 ferner entnommen werden kann, ist die erfindungsgemäße Verriegelungsschelle 10 zu einer Ebene symmetrisch, die senkrecht zu der Gelenkachse 16 des Gelenks 15 verläuft. Aufgrund der symmetrischen Ausgestaltung der Verriegelungsschelle 10 kann dieselbe in unterschiedlichen Orientierungen zum Einsatz kommen, um beispielsweise ein Tor an einem Zaunpfosten zu sichern, wobei in jeder Orientierung sichergestellt ist, dass ein durch die Bohrungen der Laschen 27, 28 eingehängtes Hangschloss in der gewünschten Weise nach unten hängt. Die Verriegelungsschelle 10 ist somit intuitiv anwendbar, da der Anwender über die Möglichkeit verfügt, die Verriegelungsschelle 10 genauso an zwei zueinander zu sichernden Körpern anzubringen, wie es die Gegebenheiten vor Ort erlauben.

Entgegen der dargestellten Ausführungsform kann die Lasche 27, 28 eines jeden Bügels 11, 12 auch mehrere Bohrungen aufweisen, die bei Bedarf auch unterschiedlich groß sein können. Hierdurch können nicht nur Hangschlösser mit unterschiedlich langen bzw. starken Schließbügeln zum Einsatz kommen; vielmehr können bei Bedarf auch mehrere Hangschlösser gleichzeitig durch die Bohrungen der Laschen 27, 28 eingehängt werden, um so die Aufbruchsicherheit der Verriegelungsschelle bei Bedarf noch weiter zu steigern.

Bei der dargestellten Ausführungsform weisen die beiden Bügel 11, 12 bzw. deren Bügelabschnitte 21, 22 ferner Bohrungen 33, 34, durch die hindurch die Verriegelungsschelle 10 beispielsweise an einem Zaunpfosten angeschraubt werden kann.

### Bezugszeichenliste

- 10: Verriegelungsschelle
- 11: erster Bügel
- 12: zweiter Bügel
- 14: Aufnahmebereich
- 15: Gelenk
- 16: Gelenkachse
- 21: erster Bügelabschnitt
- 22: zweiter Bügelabschnitt
- 23: erstes Ende
- 24: erstes Ende
- 25: zweites Ende
- 26: zweites Ende
- 27: erste Lasche
- 28: zweite Lasche
- 29: erster abgewinkelter Endabschnitt
- 30: zweiter abgewinkelter Endabschnitt
- 32: Bohrung
- 33: Bohrung
- 34: Bohrung

- S: Spalt

## Patentansprüche

1. Verriegelungsschelle (10) zur Sicherung zweier benachbarter Körper aneinander, insbesondere zur Sicherung eines Tors an einem Zaunpfosten, mit einem ersten Bügel (11) und einem zweiten Bügel (12), der zusammen mit dem ersten Bügel (11) einen Bereich (14) zur Aufnahme der beiden benachbarten Körper umgibt, wobei die Bügel (11, 12) jeweils ein erstes Ende (23, 24) und ein zweites Ende aufweisen (25, 26), wobei sie an ihren ersten Enden (23, 24) gelenkig miteinander verbunden sind, sodass die Bügel (11, 12) zwischen einer offenen Stellung, in der die Verriegelungsschelle (10) um die beiden benachbarten Körper angeordnet werden kann, und einer geschlossenen Stellung verschwenkbar sind, in der die Bügel (11, 12) zusammen den Bereich (14) zur Aufnahme der beiden benachbarten Körper umgeben, wobei jeder der Bügel (11, 12) an seinem zweiten Enden (25, 26) eine Lasche (27, 28) ausbildet, die im Wesentlichen senkrecht zu dem zweiten Ende (25, 26) orientiert ist und die zumindest eine Bohrung (32) aufweist, und wobei die Laschen (27, 28) der Bügel (11, 12) in der geschlossenen Stellung planparallel zueinander zu liegen kommen, sodass zur Sicherung der Bügel (11, 12) aneinander ein Schließbügel eines Hangschlosses in die Bohrungen (32) der Laschen (27, 28) einführbar ist;
**dadurch gekennzeichnet, dass**
zumindest eine der Laschen (27, 28) einen abgewinkelten Endabschnitt (29, 30) ausbildet, wobei die Verriegelungsschelle (10) spiegelsymmetrisch bezüglich einer Ebene ausgebildet ist, die senkrecht zur Gelenkachse (16) der Verriegelungsschelle (10) orientiert ist.

2. Verriegelungsschelle nach Anspruch 1,
**dadurch gekennzeichnet, dass**
der jeweilige Bügel (11, 12) einschließlich seiner Lasche (27, 28) aus einem Stück gefertigt ist, vorzugsweise aus ein und demselben Blechrohling.

3. Verriegelungsschelle nach Anspruch 1,
**dadurch gekennzeichnet, dass**
in der geschlossenen Stellung der Verriegelungsschelle (10) die abgewinkelten Endabschnitte (29, 30) der beiden Laschen (27, 28) von denselben in zueinander entgegengesetzten Richtungen abstehen.

4. Verriegelungsschelle nach Anspruch 1,
**dadurch gekennzeichnet, dass**
in der geschlossenen Stellung der Verriegelungsschelle (10) zumindest der abgewinkelte Endabschnitt (29, 30) einer Lasche (27, 28) ein freies Ende der anderen Lasche (28, 27) zumindest teilweise verdeckt.

5. Verriegelungsschelle nach Anspruch 4,
**dadurch gekennzeichnet, dass**
die abgewinkelten Endabschnitte (29, 30) der beiden Laschen (27, 30) jeweils eine Verzahnung mit zumindest einem Zahn ausbilden, wobei die Verzahnungen der beiden Laschen (27, 28) in der geschlossenen Stellung der Verriegelungsschelle (10) miteinander in Eingriff stehen.

6. Verriegelungsschelle nach zumindest einem der vorstehenden Ansprüche, **dadurch gekennzeichnet, dass**
die Lasche (27, 28) eines jeden Bügels (11, 12) mehrere Bohrungen (32) aufweist, die vorzugsweise unterschiedlich groß sind, wobei die jeweiligen Bohrungen (32) der Bügel (11, 12) in der geschlossenen Stellung der Verriegelungsschelle (10) miteinander fluchten.

## Claims

1. A locking bracket (10) for securing two adjacent bodies to one another, in particular for securing a gate to a fence post, having a first hoop (11) and a second hoop (12) which, together with the first hoop (11), surrounds a region (14) for receiving the two adjacent bodies, wherein the hoops (11, 12) respectively have a first end (23, 24) and a second end (25, 26), wherein they are connected to one another in an articulated manner at their first ends (23, 24) so that the hoops (11, 12) can be pivoted between an open position in which the locking bracket (10) can be arranged around the two adjacent bodies and a closed position in which the hoops (11, 12) together surround the region (14) for receiving the two adjacent bodies, wherein each of the hoops (11, 12) forms a lug (27, 28) at their second ends (25, 26), said lug (27, 28) being oriented substantially perpendicular to the second end (25, 26) and having at least one bore (32), and wherein the lugs (27, 28) of the hoops (11, 12) come to lie in a planoparallel manner with respect to one another in the closed position so that a closing hoop of a padlock can be introduced into the bores (32) of the lugs (27, 28) to secure the hoops (11, 12) to one another,
**characterized in that**
at least one of the lugs (27, 28) forms an angled end section (29, 30), with the locking bracket (10) being formed with mirror symmetry with respect to a plane which is oriented perpendicular to the joint axis (16) of the locking bracket (10).

2. A locking bracket in accordance with claim 1,
**characterized in that**
the respective hoop (11, 12), including its lug (27, 28), is produced from one piece, preferably from one and the same sheet metal blank.

3. A locking bracket in accordance with claim 1,
**characterized in that**
the angled end sections (29, 30) of the two lugs (27, 28) project in mutually opposite directions therefrom in the closed position of the locking bracket (10).

4. A locking bracket in accordance with claim 1,
**characterized in that**
at least the angled end section (29, 30) of a lug (27, 28) at least partly covers a free end of the other lug (28, 27) in the closed position of the locking bracket (10).

5. A locking bracket in accordance with claim 4,
**characterized in that**
the angled end sections (29, 30) of the two lugs (27, 30) respectively form a toothed arrangement having at least one tooth, with the teeth of the two lugs (27, 28) being in engagement with one another in the closed position of the locking bracket (10).

6. A locking bracket in accordance with at least one of the preceding claims, **characterized in that**
the lug (27, 28) of each hoop (11, 12) has a plurality of bores (32) which are preferably of different sizes, with the respective bores (32) of the hoops (11, 12) being aligned with one another in the closed position of the locking bracket (10).

## Revendications

1. Collier de verrouillage (10) pour la fixation de deux corps adjacents l'un sur l'autre, en particulier pour la fixation d'un portail sur un poteau de clôture, comprenant un premier arceau (11) et un second arceau (12) qui, conjointement avec le premier arceau (11), entoure une zone (14) destinée à recevoir les deux corps adjacents, les arceaux (11, 12) ayant chacun une première extrémité (23, 24) et une seconde extrémité (25, 26) en étant articulés l'un à l'autre par leurs premières extrémités (23, 24), de sorte que les arceaux (11, 12) peuvent être déplacés entre une position ouverte dans laquelle le collier de verrouillage (10) peut être placé autour des deux corps adjacents, et une position fermée, dans laquelle les arceaux (11, 12) entourent conjointement la zone (14) destinée à recevoir les deux corps adjacents, chacun des arceaux (11, 12) formant à sa seconde extrémité (25, 26) une patte (27, 28) orientée sensiblement perpendiculairement à la seconde extrémité (25, 26) et présentant au moins un perçage (32), et les pattes (27, 28) des arceaux (11, 12) venant se placer, en position fermée, dans des plans parallèles l'un à l'autre, de sorte qu'un arceau de fermeture d'un cadenas peut être inséré dans les perçages (32) des pattes (27, 28) pour fixer les arceaux (11, 12) l'un sur l'autre ;
**caractérisé en ce que**
l'une au moins une des pattes (27, 28) forme une portion d'extrémité coudée (29, 30), le collier de verrouillage (10) étant réalisé de façon symétrique par rapport à un plan qui est orienté perpendiculairement à l'axe d'articulation (16) du collier de verrouillage (10).

2. Collier de verrouillage selon la revendication 1,
**caractérisé en ce que**
l'arceau respectif (11, 12) est fabriqué d'un seul tenant, y compris sa patte (27, 28), de préférence à partir d'une seule et même ébauche en tôle.

3. Collier de verrouillage selon la revendication 1,
**caractérisé en ce que**
dans la position fermée du collier de verrouillage (10), les portions d'extrémité coudées (29, 30) des deux pattes (27, 28) font saillie de celles-ci dans des directions opposées l'une à l'autre.

4. Collier de verrouillage selon la revendication 1,
**caractérisé en ce que**
dans la position fermée du collier de verrouillage (10), au moins la portion d'extrémité coudée (29, 30) d'une patte (27, 28) recouvre au moins partiellement une extrémité libre de l'autre patte (28, 27).

5. Collier de verrouillage selon la revendication 4,
**caractérisé en ce que**
les portions d'extrémité coudées (29, 30) des deux pattes (27, 30) forment chacune une denture ayant au moins une dent, les dentures des deux pattes (27, 28) étant en engagement mutuel dans la position fermée du collier de verrouillage (10).

6. Collier de verrouillage selon l'une au moins des revendications précédentes,
**caractérisé en ce que**
la patte (27, 28) de chaque arceau (11, 12) présente plusieurs perçages (32) ayant de préférence différentes tailles, les perçages respectifs (32) des arceaux (11, 12) étant en alignement mutuel dans la position fermée du collier de verrouillage (10).
